# FASCICULE DE BREVET EUROPEEN

(11) **EP 3 548 198 B1**
(45) Date de publication et mention de la délivrance du brevet: **05.08.2020**
(21) Numéro de dépôt: 17808553.6
(22) Date de dépôt: 13.11.2017
(51) Int. Cl.: B21D 22/04, B21D 19/08

(54) **OUTILLAGE DE PRESSE POUR LA FORMATION D'UN COLLET PAR TOMBAGE**
PRESSENEINRICHTUNG ZUR HERSTELLUNG EINES KRAGENS DURCH BESCHNEIDEN
PRESS EQUIPMENT FOR FORMING A COLLAR BY TRIMMING

(30) Priorité: 05.12.2016 FR 1661921
(43) Date de publication de la demande: 09.10.2019
(73) Titulaire: PSA Automobiles S.A., 78300 Poissy (FR)
(72) Inventeur: AESCHLIMANN, Thierry, 90300 Offemont (FR); BRUN, Jean Luc, 25230 Seloncourt (FR)
(86) Numéro de dépôt international: PCT/FR2017/053093
(87) Numéro de publication internationale: WO 2018/104603

(56) Documents cités:
- US-A- 2 348 875
- US-A- 5 069 051
- US-A1- 2013 316 132

## Description

L'invention a trait au domaine de la mise à forme de collets sur flans de tôle par emboutissage.

La formation d'un collet autour d'un orifice d'un flan de tôle est généralement réalisée au moyen d'un outillage d'emboutissage comprenant un poinçon monté sur un bâti inférieur d'une presse. La formation du collet est alors réalisée en déplaçant le flan de tôle vers le bas en direction du poinçon ou au moyen d'un système de cames configuré pour déplacer le poinçon vers le haut en direction du flan de tôle, lors d'un mouvement de descente du bâti supérieur.

Cependant, ces outillages d'emboutissage nécessitent l'utilisation de systèmes pour le déplacement du poinçon vers le haut ou pour le déplacement du flan de tôle vers le bas, ce qui rend complexe l'outillage et augmente les coûts de fabrication des collets.

Le document de brevet publié US 5,069,051 divulgue un outillage d'emboutissage pour la réalisation d'un collet taraudé. Le collet est préalablement formé en quatre étapes sur un flan de tôle. Le collet est ensuite placé sur une surface de réception de l'outillage. L'outillage comprend une matrice supérieure avec un évidement configuré pour compresser latéralement le collet et une tige filetée située sur une partie inférieure de l'outillage, en vis-à-vis du collet. Lorsque la matrice supérieure descend, la surface de réception comprenant le collet est entrainée vers le bas et l'évidement va recouvrir le collet. Le collet translate le long de la tige filetée qui se retrouve au-dessus du collet. Lors de la remontée du collet, la tige va fileter la surface interne dudit collet.

Le document de brevet publié DE 10 2008 031 050 A1 divulgue un procédé de formation d'un collet sur une pièce emboutie. Le collet est réalisé en plusieurs étapes sur un outil de type ligne de découpe. Le procédé comprend huit étapes à savoir notamment une étape de gaufrage de la pièce emboutie réalisée en trois étapes de manière à obtenir une forme en dôme. Une étape de poinçonnage est ensuite réalisée de manière à former un trou dans la forme en dôme. La forme en dôme est ensuite déformée en plusieurs étapes de manière à obtenir le collet escompté. Un filetage est ensuite réalisé à l'intérieur du collet.

Le document de brevet publié US 2013/316 132 A1 divulgue un outillage et un procédé de formation d'un produit de presse, selon le préambule de la revendication 1.

Les procédés de formation des collets de l'état de l'art susmentionné comprennent plusieurs étapes pour la formation du collet, rendant ainsi complexe le procédé de formation du collet.

L'invention a pour objectif de pallier au moins un des inconvénients de l'état de la technique susmentionné. Plus particulièrement, l'invention a pour objectif de fournir un outillage pour presse d'emboutissage permettant la réalisation de collets de manière simplifiée. L'invention a également pour objectif de fournir une solution économique et robuste.

L'invention a pour objet un outillage de mise à forme, sur une presse d'emboutissage, d'un collet sur un flan de tôle pourvu d'un orifice, l'outillage comprenant une partie inférieure formant une surface de réception du flan de tôle ;
une partie supérieure apte à presser le flan de tôle contre la surface de réception ; un poinçon apte à former le collet autour de l'orifice ; remarquable en ce que le poinçon fait partie intégrante de la surface de réception, ladite surface formant une cuvette autour dudit poinçon permettant à une portion du flan de tôle, située autour de l'orifice, de subir un mouvement de descente lors du pressage par la partie supérieure.

En faisant partie intégrante de la surface de réception, le poinçon est fixe par rapport à la partie inférieure, avantageusement venu de matière avec ladite partie.

Selon un mode avantageux de l'invention, la surface de réception du flan de tôle comprend une portion annulaire autour de la cuvette, ladite portion étant à une hauteur supérieure ou égale à la hauteur du poinçon.

Selon un mode avantageux de l'invention, la partie supérieure dudit outillage comprend une lame configurée pour presser la portion du flan de tôle située autour de l'orifice, dans la cuvette, autour du poinçon.

Selon un mode avantageux de l'invention, la lame comprend une surface de contact avec le flan de tôle, présentant un profil en saillie décrivant un cercle, apte à pénétrer la cuvette et formant une cavité centrale apte à recevoir le poinçon.

Selon un mode avantageux de l'invention, la partie supérieure dudit outillage comprend un serre-flan disposé sur le pourtour de la lame, ledit serre-flan étant configuré pour presser le flan de tôle contre la surface de réception latéralement à la cuvette.

Selon un mode avantageux de l'invention, la surface de réception du flan de tôle présente, à l'extérieur de la portion annulaire autour de la cuvette, un profil non-rectiligne coopérant avec le serre-flan.

Selon un mode avantageux de l'invention, la cuvette est une première cuvette, le profil non-rectiligne coopérant avec le serre-flan formant une deuxième cuvette entourant la première cuvette.

Selon un mode avantageux de l'invention, la cuvette présente une surface latérale inclinée selon un angle compris entre 40° et 55° par rapport à un plan horizontal.

L'invention a également pour objet un procédé de mise à forme d'un flan de tôle comprenant les étapes suivantes : emboutissage du flan de tôle, formation d'un orifice sur le flan de tôle, formation d'un collet autour de l'orifice ; remarquable en ce que l'étape de formation du collet est réalisée au moyen d'un outillage conforme à l'invention.

Selon un mode avantageux de l'invention, le poinçon a un diamètre supérieur à l'orifice du flan de tôle.

Les mesures de l'invention sont intéressantes en ce que celles-ci permettent de simplifier le procédé de formation d'un collet sur un flan de tôle pourvu d'un orifice. En effet, la surface de réception du flan de tôle, située sur la partie inférieure de l'outillage de l'invention, forme une cuvette autour du poinçon permettant ainsi de former un collet autour du poinçon dans le sens de déplacement de la presse, c'est-à-dire verticalement vers le bas. L'invention permet de former le collet en un seul coup de presse et permet également de s'affranchir de systèmes de transmission de mouvement à cames. De plus, la présence d'une cuvette autour du poinçon va permettre l'obtention d'une forme spécifique sur le flan de tôle, autour du collet, ce qui va également permettre de renforcer la rigidité du flan de tôle. Le temps et les coûts de réalisation des collets diminuent.

D'autres caractéristiques et avantages de la présente invention seront mieux compris à l'aide de la description et des dessins parmi lesquels :
- La figure 1 représente un outillage de mise à forme d'un collet sur un flan de tôle, conformément à l'invention ;
- La figure 2 représente une portion agrandie de la surface de réception du flan de tôle de l'outillage de la figure 1.
- La figure 3 représente l'outillage de la figure 1 dans une étape de formation d'un collet.
- La figure 4 représente une portion de flan de tôle présentant un collet formé au moyen de l'outillage des figures 1 et 3.

La figure 1 représente un outillage 2 de mise à forme d'un collet sur un flan de tôle 4, selon l'invention et la figure 2 représente une portion agrandie de l'outillage de la figure 1. L'outillage 2 est utilisé sur une presse d'emboutissage. L'outillage 2 comprend une partie inférieure 6 formant une surface de réception 8 du flan de tôle 4 et une partie supérieure 10 apte à presser le flan de tôle 4 contre la surface de réception 8. La partie supérieure 10 est configurée pour se déplacer dans le sens de travail de la presse c'est-à-dire vers le bas. Le flan de tôle 4 a préalablement subi une étape d'emboutissage suivie d'une étape de poinçonnage d'un orifice 12 sur le flan de tôle 4. L'orifice 12 est représenté en pointillé à la figure 2. Le flan de tôle 4 embouti tel qu'illustré aux figures 1 et 2 présente une forme d'emboutissage spécifique qui n'est pas limitative de l'invention.

L'outillage 2 comprend également un poinçon 14 pour la formation du collet (non visible). Le poinçon 14 de l'outillage 2 fait partie intégrante de la surface de réception 8 du flan de tôle. La surface de réception 8 du flan de tôle 4 a la particularité de former une cuvette 16 autour du poinçon 14. La cuvette 16 est préférentiellement circulaire. La cuvette 16 permet de faire subir un mouvement de descente à une portion 18 du flan de tôle située autour de l'orifice 12 du flan de tôle 4 (figure 2), lors du pressage de la partie supérieure 10 de l'outillage 2.

Le flan de tôle 4 est placé sur la surface de réception 8 du flan de tôle de manière à disposer l'orifice 12 du flan de tôle au-dessus du poinçon 14. Le poinçon 14 a un diamètre supérieur au diamètre de l'orifice 12 de manière à permettre l'extrusion du collet. La partie supérieure 10 de l'outillage 2 comprend une lame 20 configurée pour presser la portion 18 du flan de tôle 4 située autour de l'orifice 12, dans la cuvette 16, autour du poinçon 14. Plus particulièrement, la lame 20 comprend une surface de contact 21 avec le flan de tôle 4 qui présente un profil en saillie décrivant un cercle et qui est apte à pénétrer la cuvette 16. La surface de contact 21 de la lame avec le flan 4 forme également une cavité centrale apte à recevoir le poinçon 14.

La partie supérieure 10 comprend un serre-flan 22 disposé sur le pourtour de la lame 20. Le serre-flan 22 va maintenir le flan de tôle 4 avant l'action de la lame 20.

La surface de réception 8 comprend une portion annulaire 24 autour de la cuvette 16. La portion annulaire 24 est à une hauteur supérieure ou égale à la hauteur du poinçon 14. Préférentiellement, la portion annulaire 24 est à une hauteur supérieure à la hauteur du poinçon 14. Plus préférentiellement, la portion annulaire 24 et le poinçon présente une différence de hauteur comprise entre 1,5 et 3 mm.

La cuvette 16 présente un diamètre supérieur et un diamètre inférieur, le diamètre inférieur étant préférentiellement 1,5 fois inférieur au diamètre supérieur. Les diamètres supérieur et inférieur sont respectivement en relation avec la direction de travail de la presse c'est-à-dire de haut en bas. La cuvette 16 présente une surface latérale 26 inclinée selon un angle compris entre 40 et 55° par rapport à un plan horizontal. La cuvette 16 a également un fond 28 avec une largeur autour du poinçon 14 comprise entre 4 et 6 mm.

Selon un mode avantageux de l'invention, la surface de réception 8 du flan de tôle présente, à l'extérieur de la portion annulaire 24, un profil non-rectiligne. Le profil non-rectiligne coopère avec le serre-flan 22. Avantageusement, le profil non-rectiligne qui coopère avec le serre-flan forme une deuxième cuvette 30 qui entoure la première cuvette 16.

La figure 3 représente l'outillage 2 de la figure 1 dans une étape de formation du collet. La lame 20 est descendue contre le flan de tôle 4 de manière à presser le flan de tôle au sein de la cuvette 16. La surface de contact 21 de la lame 20 presse la portion du flan de tôle autour de l'orifice, au sein de la cuvette 16 et autour du poinçon 14, permettant ainsi la formation d'un collet 32 autour de l'orifice. Le collet 32 est dirigé vers le haut.

La figure 4 illustre une vue de dessus du flan de tôle 4 après formation du collet 32 autour de l'orifice 12. Le flan de tôle 4 comprend une forme 34 autour du collet 32 due à la présence de la cuvette sur l'outillage de l'invention. La forme 34 présente l'avantage de renforcer la rigidité du flan de tôle.

L'outillage et le procédé de l'invention peuvent par exemple être utilisés pour la formation d'un collet sur un flan de tôle pour le blocage d'une béquille de capot de véhicule automobile, ladite béquille étant configurée pour maintenir le capot en position ouverte.

## Revendications

1. Outillage (2) de mise à forme, sur une presse d'emboutissage, d'un collet (32) sur un flan de tôle (4) pourvu d'un orifice (12), l'outillage (2) comprenant :
- une partie inférieure (6) formant une surface de réception (8) du flan de tôle ;
- une partie supérieure (10) apte à presser le flan de tôle (4) contre la surface de réception (8) ; et
- un poinçon (14) apte à former le collet (32) autour de l'orifice (12), le poinçon (14) faisant partie intégrante de la surface de réception (8),
ladite surface (8) formant une cuvette (16) autour dudit poinçon (14) permettant à une portion (18) du flan de tôle, située autour de l'orifice (12), de subir un mouvement de descente lors du pressage par la partie supérieure (10), **caractérisé en ce que** la surface de réception (8) du flan de tôle (4) comprend une portion annulaire (24) autour de la cuvette (16), ladite portion (24) étant à une hauteur supérieure ou égale à la hauteur du poinçon (14).

2. Outillage (2) selon l'une des revendications 1, **caractérisé en ce que** la partie supérieure (10) dudit outillage (2) comprend une lame (20) configurée pour presser la portion (18) du flan de tôle située autour de l'orifice (12), dans la cuvette, autour du poinçon.

3. Outillage (2) selon la revendication 2, **caractérisé en ce que** la lame (20) comprend une surface de contact (21) avec le flan de tôle (4), présentant un profil en saillie décrivant un cercle, apte à pénétrer la cuvette (16) et formant une cavité centrale apte à recevoir le poinçon (14).

4. Outillage (2) selon l'une des revendications 2 et 3, **caractérisé en ce que** la partie supérieure (10) dudit outillage (2) comprend un serre-flan (22) disposé sur le pourtour de la lame (20), ledit serre-flan (22) étant configuré pour presser le flan de tôle (4) contre la surface de réception (8) latéralement à la cuvette (16).

5. Outillage (2) selon les revendications précédentes, **caractérisé en ce que** la surface de réception (8) du flan de tôle (4) présente, à l'extérieur de la portion annulaire (24) autour de la cuvette (16), un profil non-rectiligne coopérant avec le serre-flan (22).

6. Outillage (2) selon la revendication 5, **caractérisé en ce que** la cuvette (16) est une première cuvette, le profil non-rectiligne coopérant avec le serre-flan (22) formant une deuxième cuvette (30) entourant la première cuvette (16).

7. Outillage (2) selon l'une des revendications 1 à 6, **caractérisé en ce que** la cuvette (16) présente une surface latérale (26) inclinée selon un angle compris entre 40° et 55° par rapport à un plan horizontal.

8. Procédé de mise à forme d'un flan de tôle (4) comprenant les étapes suivantes :
a. emboutissage du flan de tôle (4) ;
b. formation d'un orifice (12) sur le flan de tôle (4) ;
c. formation d'un collet (32) autour de l'orifice (12)
**caractérisé en ce que** l'étape de formation du collet (32) est réalisée au moyen d'un outillage (2) conforme à l'une des revendications 1 à 7.

9. Procédé selon la revendication 8, **caractérisé en ce que** le poinçon (14) a un diamètre supérieur au diamètre de l'orifice (12) du flan de tôle (4).

## Patentansprüche

1. Werkzeug (2) zum Formen, auf einer Ziehpresse, eines Kragens (32) auf einem mit einer Öffnung (12) versehenen Blechzuschnitt (4), wobei das Werkzeug (2) umfasst:
- ein Unterteil (6), das eine Aufnahmefläche (8) für den Blechrohling bildet;
- einen oberen Teil (10), der in der Lage ist, den Blechrohling (4) gegen die Aufnahmefläche (8) zu pressen; undeinen Kragen (32) an einem Blechrohling (4), der mit einer Öffnung (12) versehen ist, wobei das Werkzeug (2) umfasst: einen unteren Teil (6), der eine Aufnahmefläche (8) für den Blechrohling bildet; einen oberen Teil (10), der in der Lage ist, den Blechrohling (4) gegen die Aufnahmefläche (8) zu pressen; und einen unteren Teil (11), der einen Kragen (32) an einem Blechrohling (4) bildet, der mit einem Loch (12) versehen ist.
- einen Stempel (14), der geeignet ist, den Kragen (32) um das Loch (12) herum zu bilden, wobei der Stempel (14) ein integraler Bestandteil der Aufnahmefläche (8) ist, wobei die besagte Oberfläche (8) eine Schale (16) um den besagten Stempel (14) herum bildet, die es einem um die Öffnung (12) herum angeordneten Abschnitt (18) des Blechzuschnitts ermöglicht, beim Pressen durch den oberen Teil (10) eine Abwärtsbewegung zu erfahren, **dadurch gekennzeichnet, dass** die Aufnahmefläche (8) des Blechzuschnitts (4) einen ringförmigen Abschnitt (24) um die Schale (16) herum umfasst, wobei der besagte Abschnitt (24) sich auf einer Höhe befindet, die größer oder gleich der Höhe des Stempels (14) ist.

2. Werkzeug (2) nach einem der Ansprüche 1, **dadurch gekennzeichnet, dass** der obere Teil (10) des Werkzeugs (2) eine Klinge (20) umfasst, die so konfiguriert ist, dass sie den Abschnitt (18) des Blechrohlings, der sich um das Loch (12) herum befindet, in der Schale, um den Stempel herum presst.

3. Werkzeug (2) nach Anspruch 2, **dadurch gekennzeichnet, dass** die Klinge (20) eine Kontaktfläche (21) mit dem Blechrohling (4) aufweist, die ein vorstehendes Profil hat, das einen Kreis beschreibt, der in die Schale (16) eindringen kann und einen zentralen Hohlraum bildet, der den Stempel (14) aufnehmen kann.

4. Werkzeug (2) nach einem der Ansprüche 2 und 3, **dadurch gekennzeichnet, dass** der obere Teil (10) des Werkzeugs (2) einen Rohlingshalter (22) umfasst, der am Umfang der Klinge (20) angeordnet ist, wobei der Rohlingshalter (22) so konfiguriert ist, dass er den Blechrohling (4) gegen die Aufnahmefläche (8) seitlich zur Schale (16) drückt.

5. Werkzeug (2) nach den vorstehenden Ansprüchen, **dadurch gekennzeichnet, dass** die Aufnahmefläche (8) des Blechrohlings (4) außerhalb des ringförmigen Abschnitts (24) um die Schale (16) herum ein nicht geradliniges Profil aufweist, das mit dem Niederhalter (22) des Rohlings zusammenwirkt.

6. Werkzeug (2) nach Anspruch 5, **dadurch gekennzeichnet, dass** die Rinne (16) eine erste Rinne ist, wobei das nicht geradlinige Profil mit dem Niederhalter (22) zusammenwirkt und eine zweite Rinne (30) bildet, die die erste Rinne (16) umgibt.

7. Werkzeug (2) nach einem der Ansprüche 1 bis 6, **dadurch gekennzeichnet, daß** der Trog (16) eine Seitenfläche (26) aufweist, die in einem Winkel zwischen 40° und 55° zu einer horizontalen Ebene geneigt ist.

8. Verfahren zum Formen eines Blechrohlings (4), umfassend die folgenden Schritte:
a. Ziehen des Blechzuschnitts (4) ;
b. Ausbilden einer Öffnung (12) auf dem Blechzuschnitt (4);
c. Bilden eines Kragens (32) um das Loch (12); d. Bilden eines Kragens (32) um das Loch (12); e. Bilden eines Kragens (32) um das Loch (12); und f. Bilden eines Kragens (32) um das Loch (12).
**dadurch gekennzeichnet, dass** der Schritt des Formens des Kragens (32) mittels eines Werkzeugs (2) durchgeführt wird, das einem der Ansprüche 1 bis 7 entspricht.

9. Verfahren nach Anspruch 8, **dadurch gekennzeichnet, dass** der Stempel (14) einen Durchmesser aufweist, der größer ist als der Durchmesser des Loches (12) im Blechzuschnitt (4).

## Claims

1. A tool (2) for forming, on a drawing press, a collar (32) on a sheet metal blank (4) provided with an opening (12), the tool (2) comprising :
- a lower part (6) forming a receiving surface (8) for the sheet metal blank;
- an upper part (10) capable of pressing the sheet metal blank (4) against the receiving surface (8); anda collar (32) on a sheet metal blank (4) provided with an orifice (12), the tooling (2) comprising: a lower part (6) forming a receiving surface (8) for the sheet metal blank; an upper part (10) capable of pressing the sheet metal blank (4) against the receiving surface (8); and a lower part (11) forming a collar (32) on a sheet metal blank (4) provided with a hole (12).
- a punch (14) adapted to form the collar (32) around the hole (12), the punch (14) being an integral part of the receiving surface (8),
said surface (8) forming a cup (16) around said punch (14) allowing a portion (18) of the sheet metal blank, located around the orifice (12), to undergo a downward movement during pressing by the upper part (10), **characterised in that** the receiving surface (8) of the sheet metal blank (4) comprises an annular portion (24) around the cup (16), said portion (24) being at a height greater than or equal to the height of the punch (14).

2. Tooling (2) according to one of claims 1, **characterized in that** the upper part (10) of said tooling (2) comprises a blade (20) configured to press the portion (18) of the sheet metal blank located around the hole (12), in the cup, around the punch.

3. Tooling (2) according to claim 2, **characterised in that** the blade (20) comprises a contact surface (21) with the sheet metal blank (4), having a projecting profile describing a circle, capable of penetrating the cup (16) and forming a central cavity capable of receiving the punch (14).

4. Tooling (2) according to one of claims 2 and 3, **characterized in that** the upper part (10) of said tooling (2) comprises a blank holder (22) arranged on the periphery of the blade (20), said blank holder (22) being configured to press the sheet metal blank (4) against the receiving surface (8) laterally to the cup (16).

5. Tooling (2) according to the preceding claims, **characterized in that** the receiving surface (8) of the sheet metal blank (4) has, outside the annular portion (24) around the cup (16), a non-rectilinear profile cooperating with the blank holder (22).

6. Tooling (2) according to claim 5, **characterized in that** the trough (16) is a first trough, the non-rectilinear profile cooperating with the blank holder (22) forming a second trough (30) surrounding the first trough (16).

7. A tool (2) according to one of claims 1 to 6, **characterized in that** the trough (16) has a lateral surface (26) inclined at an angle of between 40° and 55° to a horizontal plane.

8. A method of forming a sheet metal blank (4) comprising the following steps:
a. drawing the sheet metal blank (4) ;
b. forming an opening (12) on the sheet metal blank (4);
c. forming a collar (32) around the hole (12); d. forming a collar (32) around the hole (12); e. forming a collar (32) around the hole (12); and f. forming a collar (32) around the hole (12).
**characterized in that** the step of forming the collar (32) is carried out by means of a tool (2) conforming to one of claims 1 to 7.

9. Method according to claim 8, **characterised in that** the punch (14) has a diameter greater than the diameter of the hole (12) in the sheet metal blank (4).
